# FASCICULE DE BREVET EUROPEEN

(11) **EP 1 357 047 B1**
(45) Date de publication et mention de la délivrance du brevet: **18.01.2006**
(21) Numéro de dépôt: 03290779.2
(22) Date de dépôt: 27.03.2003
(51) Int. Cl.: B65D 35/22

(54) **Tube pour le conditionnement d'un produit et d'un échantillon associé au produit**
Tube zur Verpackung eines Produktes mit zugehörigem Produktmuster
Tube for the packaging of a product with associated sample

(30) Priorité: 22.04.2002 FR 0205002
(43) Date de publication de la demande: 29.10.2003
(73) Titulaire: L'OREAL, 75008 Paris (FR)
(72) Inventeur: Ramet, Marc, 92110 Clichy (FR)
(74) Mandataire: Schmit, Charlotte

(56) Documents cités:
- CH-A- 585 647
- DE-A- 2 111 701
- GB-A- 1 081 586
- US-A1- 2002 029 985

## Description

La présente invention a trait à un tube pour le conditionnement d'un produit et d'un échantillon associé au produit. L'invention est tout particulièrement adaptée au conditionnement de produits cosmétiques, en particulier de produits capillaires, notamment de coiffage, de nettoyage, de soin, ou de coloration, ou des produits d'hygiène corporelle, de soin de la peau, ou de protection contre les rayonnements néfastes du soleil.

On connaît du document US-A-2002/0029985, un tube correspondant au préambule de la revendication 1, comportant deux chambres pour conditionner deux produits séparément et pouvoir ensuite mélanger ces produits en mettant en communication les deux chambres.

Dans le domaine cosmétique en particulier, la distribution d'échantillons, associée à la vente d'un ou plusieurs produits, est fréquente. Elle permet en particulier de faire découvrir à la consommatrice (ou au consommateur) d'autres produits que celui ou ceux qu'elle (ou qu'il) achète, en vue bien entendu d'un futur achat du produit échantillonné.

Un des problèmes liés au conditionnement sous forme d'échantillons tient :
i) d'une part à leur coût, lequel doit être aussi faible que possible ; et
ii) d'autre part, à la façon dont ils sont présentés relativement au produit acheté.

Concernant le dernier point, l'échantillon peut être donné par la caissière, au moment du paiement du produit acheté. Ce mode de présentation ne se prête pas bien à la grande distribution, dans laquelle, il serait souhaitable que le produit acheté soit présenté directement avec le produit échantillon, et ce, sans modifier de manière sensible, le coût ou la présentation du produit acheté.

Se pose alors le problème des tubes, lesquels peuvent être présentés sans autre forme de conditionnement extérieur. Une solution consisterait bien entendu à coller, ou fixer par tout autre moyen, l'échantillon sur le tube. Outre l'esthétique, cette solution est préjudiciable du point de vue du coût dans la mesure où elle rajoute une opération de conditionnement qu'il est par ailleurs difficile d'automatiser. En outre, le risque est grand pour que, notamment lors du transport, l'échantillon se sépare du produit auquel il est associé.

Aussi, est-ce un des objets de l'invention que de réaliser un tube pour le conditionnement d'un produit et d'un échantillon associé au produit, et qui résolve en tout ou partie, lés problèmes discutés ci-avant.

C'est en particulier un objet de l'invention que de réaliser un tel conditionnement qui soit économique à réaliser, et dont la présentation de l'échantillon relativement au produit auquel il est associé, soit améliorée relativement aux présentations conventionnelles.

D'autres objets encore apparaîtront dans la description détaillée qui suit.

Selon l'invention, ces objets sont atteints en réalisant un tube souple d'axe X, dont une première extrémité délimite un orifice de sortie, une seconde extrémité opposée à la première étant fermée selon une zone de fermeture d'extrémité obtenue par la fixation sur lui même, notamment par soudage ou collage, d'un bord d'extrémité dudit tube, le tube comprenant en outre au moins une zone de fermeture intermédiaire formée entre les première et seconde extrémités, à distance non nulle de ces dernières, et obtenue par la fixation sur elle même, selon au moins une ligne transversale audit axe X, d'une paroi dudit tube, de manière à définir au moins deux compartiments isolés l'un de l'autre :
i) un premier compartiment communiquant avec ledit orifice de sortie, et contenant un premier produit ; et
ii) un second compartiment formé entre lesdites zones de fermeture, et contenant un second produit, identique ou différent du premier.

Selon l'invention, la zone de fermeture intermédiaire comprend des moyens, notamment sous forme d'une ligne de faiblesse ou d'une prédécoupe, pour faciliter la séparation des deux compartiments.

Ainsi, avec le même corps de tube, sont délimités deux compartiments, l'un contenant un produit, l'autre contenant un échantillon d'un produit identique ou différent du produit contenu dans le premier compartiment. De ce fait, aucune opération de fixation de l'un à l'autre n'est requise. Le risque de voir l'échantillon, en particulier lors du transport, se désolidariser du produit est réduit de manière substantielle par rapport au même risque associé aux systèmes conventionnels discutés précédemment.

Avantageusement, les moyens pour faciliter la séparation se rompent sous l'effet d'une traction manuelle exercée sur chacun des deux compartiments. La traction est par exemple exercée en tenant dans une main l'un des compartiments, et dans l'autre main l'autre compartiment, la séparation étant obtenue par un geste d'écartement des mains l'une de l'autre.

La zone de fermeture intermédiaire est de préférence rectiligne, et sensiblement perpendiculaire à l'axe du tube. Toutefois, ceci ne constitue pas une obligation, ladite zone pouvant être en particulier courbe, inclinée relativement à l'axe, ou s'étendre selon un zigzag.

Avantageusement, l'une au moins desdites zones de fermeture présente un bord non rectiligne de manière à permettre, lors de l'ouverture du second compartiment, de délimiter un passage de sortie localisé pour le produit contenu dans le second compartiment.

Ainsi, en découpant la zone de fermeture présentant ledit bord non rectiligne, selon une découpe rectiligne, interceptant de préférence en au moins deux points ledit bord non rectiligne, une ouverture est formée entre les deux dits points.

De préférence, ledit bord non rectiligne est formé par la zone de fermeture intermédiaire et délimite une excroissance en communication avec le second compartiment, et tournée en direction du premier. Ainsi, par une découpe telle que décrite précédemment, un passage de faible largeur, de préférence centré sur l'axe longitudinal du tube, est défini de manière à permettre la distribution localisée du produit.

Des moyens, notamment sous forme d'une amorce de découpe ou de déchirure ou d'une ligne de faiblesse ou de prédécoupe sont prévus pour favoriser l'ouverture manuelle du second compartiment. De tels moyens peuvent être prévus soit au niveau de la zone de fermeture d'extrémité, soit au niveau de la zone de fermeture intermédiaire. A nouveau, faute de tels moyens pré-existants, l'ouverture peut se faire par une simple découpe au moyen d'une paire de ciseaux.

De préférence, le tube comprend un corps tubulaire obtenu par extrusion d'une couche d'au moins un matériau thermoplastique, notamment un polyéthylène, haute ou basse densité, ou un polypropylène, ou par laminage ou coextrusion d'un complexe à plusieurs couches comprenant au moins un matériau thermoplastique.

La surface extérieure du corps, à l'exception éventuellement des portions de surface correspondant aux deux zones de fermeture, peut comporter un vernis, destiné notamment à en favoriser le décor.

L'orifice de sortie du tube peut être délimité par une tête rapportée sur le corps du tube, et, montée sur ce dernier, notamment par soudage ou collage. La tête est obtenue de préférence par injection.

La zone de fermeture d'extrémité et la zone de fermeture intermédiaire peuvent être obtenues par collage ou soudure, notamment à chaud ou aux ultra-sons.

Avantageusement, la première extrémité du tube est équipée d'une capsule de distribution comprenant un orifice pour la distribution du produit, en communication, au moins sélective, avec ledit orifice de sortie, et un élément de fermeture pour obturer de manière réversible ledit orifice de distribution.

De manière plus spécifique, la capsule de distribution peut comprendre un corps monté fixement sur le tube, notamment par claquage ou par vissage, et délimitant ledit orifice de distribution, ledit élément de fermeture étant articulé sur ledit corps, notamment via une charnière film ou une charnière à effet ressort. L'élément de fermeture peut être également vissé ou encliqueté sur le corps de la capsule.

Selon un autre aspect de l'invention, on réalise également un procédé de conditionnement à l'intérieur d'un tube souple d'axe X, d'un produit et d'un produit échantillon associé audit produit, ledit procédé consistant à :
i) par une extrémité ouverte du tube, opposée à une extrémité fermée, introduire ledit produit jusqu'à un niveau de remplissage situé à distance non nulle de l'extrémité ouverte ;
ii) réaliser une zone de fermeture intermédiaire au dessus dudit niveau de remplissage, et à distance non nulle de ladite extrémité ouverte, en fixant sur elle même, selon au moins une ligne transversale audit axe X, une paroi latérale du tube, de manière à obturer un premier compartiment formé d'un premier côté de ladite zone de fermeture intermédiaire ;
iii) par ladite extrémité ouverte, introduire le produit échantillon au dessus de ladite zone de fermeture intermédiaire ; et
iv) réaliser une zone de fermeture d'extrémité en fixant sur lui même un bord d'extrémité dudit tube, de manière à former, du côté de la zone de fermeture intermédiaire opposé au premier compartiment, un second compartiment contenant le produit échantillon de manière isolée du produit contenu dans le premier compartiment, et
v) réaliser des moyens, notamment sous forme d'une ligne de faiblesse ou d'une prédécoupe, pour faciliter la séparation ultérieure des deux compartiments.

Alternativement, dans le cas où le produit conditionné dans les deux compartiments est le même, il est possible de procéder selon la séquence suivante :
i) par une extrémité ouverte du tube, opposée à une extrémité fermée, introduire le produit dans ledit tube ;
ii) réaliser une zone de fermeture d'extrémité en fixant sur lui même un bord d'extrémité dudit tube ; et
iii) en fixant sur elle même, selon au moins une ligne transversale audit axe X, une paroi latérale du tube, réaliser une zone de fermeture intermédiaire à distance non nulle de ladite zone de fermeture d'extrémité, de manière à former, d'un côté de la zone de fermeture intermédiaire, un premier compartiment contenant une première partie du produit introduit en i) et de l'autre côté de la zone de fermeture intermédiaire, un second compartiment, isolé du premier, et contenant une seconde partie du produit introduit en i), et
iv) réaliser des moyens, notamment sous forme d'une ligne de faiblesse ou d'une prédécoupe, pour faciliter la séparation ultérieure des deux compartiments.

Une configuration selon laquelle le produit et le produit échantillon sont identiques trouve application notamment pour un usage "nomade" du second compartiment. Ainsi, pour les besoins d'un week-end par exemple, la consommatrice peut, dans un souci de limiter le volume de sa trousse de toilette, ne prendre avec elle que l'échantillon.

Le produit et le produit échantillon peuvent être des produits à usage cosmétique, notamment des produits de coiffage, d'hygiène corporelle ou du cheveu, de soin de la peau ou du cheveu, ou des produits de protection contre les effets néfastes du rayonnement solaire.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1A-1C illustrent le conditionnement d'un produit et d'un échantillon associé au produit, dans un tube selon un premier mode de réalisation de l'invention ;
- la figure 2 est une vue en coupe du tube dans sa configuration de la figure 1A ;
- les figures 3A-3D illustrent l'utilisation du tube représenté aux figures 1A-1C et 2;
- les figures 4A-4C illustrent le conditionnement d'un produit et d'un échantillon associé au produit, dans un tube selon un second mode de réalisation de l'invention ; et
- les figures 5A-5D illustrent l'utilisation du tube illustré aux figures 4A-4C.

Le tube 1 représenté aux figures 1A et 2, dans sa configuration avant remplissage comprend un corps tubulaire 2 dont une extrémité 3 est ouverte. Le corps tubulaire 2 est formé par extrusion d'un polypropylène.

Sur l'autre extrémité, est fixée par soudage, une tête 4, réalisée par injection, notamment en polypropylène. La tête forme un col 5 dont la surface extérieure comporte un bourrelet de claquage 6 et dont un bord libre délimite une ouverture 7 pour le tube.

Sur la tête 4 du tube 1, est montée par encliquetage une capsule 8 comportant un corps 9 monté fixement sur la tête 4 de tube. A cet effet, le corps 9 comporte une première jupe 10 dont la surface interne comporte une gorge 11 apte à coopérer avec le bourrelet 6 de manière à assurer la fixation de la capsule sur le tube.

Le corps 9 de la capsule comprend également une seconde jupe 12 destinée à faire étanchéité à l'intérieur du col du tube.

Il comprend en outre une troisième jupe 13, ayant principalement une fonction d'habillage.

Une paroi transversale 14 du corps 9 de la capsule comporte en son centre un orifice 15 pour la distribution du produit.

Sur le corps 9 de la capsule est articulée une "casquette" 16 dont la surface interne comporte un ergot 17 qui, en position fermée telle que représentée sur la vue en coupe de la figure 2, obture de manière étanche l'orifice de distribution 15.

La surface externe de la casquette 16 est sensiblement plane de sorte que le tube 1 puisse reposer de façon stable sur cette dernière.

Les figures 1A-1C auxquelles il est maintenant fait référence, illustrent les étapes de remplissage du tube selon un mode de réalisation particulier de l'invention.

Sur la figure 1A, le tube 1 est retourné tête en bas. Dans cette position, la capsule 8 est en position fermée, et la casquette 16 repose de façon stable sur une surface plane. L'extrémité 3 du tube est ouverte.

Au moyen d'une canne de remplissage 50, un premier produit est introduit dans le tube via l'extrémité ouverte 3 de ce dernier, et ce jusqu'à un niveau de remplissage situé sensiblement aux deux tiers de la hauteur axiale du tube.

Après l'étape de remplissage de la figure 1A, une zone de soudure transversale 20 est effectuée, notamment aux ultra-sons, et ce, juste au dessus du niveau de remplissage de la figure 1A.

Sensiblement au milieu de cette zone de soudure 20, on réalise une ligne de pré-découpe en pointillés 21, s'étendant sur toute la largeur du tube 1. On réalise ainsi un premier compartiment 22 dont une première extrémité est fermée par une zone de soudure 20 et dont une seconde extrémité est équipée de la capsule 8.

Comme il apparaît à la figure 1B, l'étape suivante consiste, au moyen d'une canne de remplissage 51, à introduire dans la partie du tube 1 située au dessus de la zone de fermeture 20, via l'extrémité ouverte 3, un produit échantillon, de préférence différent du premier produit, et ce jusqu'à ce que le niveau de remplissage sensiblement maximal du tube 1 soit atteint.

A la figure 1C, l'extrémité 3 du tube a été fermée selon une zone de soudure 23. On délimite ainsi entre les zones de fermeture 20 et 23, un second compartiment 24, totalement isolé du premier.

On réalise ensuite dans la zone de fermeture 23 une encoche ou amorce de déchirure 25 destinée à favoriser l'ouverture du compartiment 24.

Les figures 3A-3D auxquelles il est maintenant fait référence, illustrent une séquence possible d'utilisation du tube discuté en référence aux figures 1A-1C et 2.

A la figure 3A, le compartiment 24 est séparé du compartiment 22, le long de la ligne de prédécoupe 21.

A la figure 3B, le compartiment 24 est ouvert au niveau de l'amorce de déchirure 25.

A la figure 3C, le produit échantillon contenu dans le compartiment 24 est distribué via l'ouverture 26 résultant de la rupture de l'amorce de déchirure 25.

A la figure 3D, le contenu du compartiment 22 est distribué de façon identique à la façon dont le produit contenu dans un tube conventionnel est distribué. Typiquement, la casquette 16 est ouverte, et le produit sort via l'orifice 15 de la capsule 8 en réponse à une pression exercée sur les parois déformables du tube.

Le mode de réalisation du tube 1 dont une séquence de remplissage est illustrée aux figures 4A-4C se distingue du mode de réalisation précédent, essentiellement dans la conception de la zone de fermeture intermédiaire 20 séparant les compartiments 22 et 24.

Selon ce mode de réalisation, la zone de fermeture 20 comprend un bord droit 27 du côté du compartiment 22 et un bord non rectiligne 28 du côté du compartiment 24.

Le bord non rectiligne 28 est tel que le compartiment 24 forme une excroissance 29 sensiblement dans l'axe du tube 1, et tournée en direction du compartiment 22.

L'extrémité la plus étroite de l'excroissance 29 est à distance non nulle d'une ligne de pré-découpe 21 le long de laquelle les deux compartiments 22 et 24 sont destinés à être séparés. L'excroissance 29 s'étend de part et d'autre d'une ligne transversale de moindre épaisseur 30 selon laquelle la zone de soudure 20 est à découper ou déchirer manuellement en vue de permettre l'ouverture du compartiment 24.

Pour le reste, le remplissage du tube 1 selon ce mode de réalisation est identique à celui du mode de réalisation précédent, exception faite de la zone de soudure d'extrémité 23 qui, contrairement au mode de réalisation précédent, ne comporte pas d'amorce de déchirure.

Les figures 5A-5D auxquelles il est maintenant fait référence, illustrent une séquence possible d'utilisation du tube discuté en référence aux figures 4A-4C.

A la figure 5A, le compartiment 24 est séparé du compartiment 22, le long de la ligne de prédécoupe 21.

A la figure 5B, le compartiment 24 est ouvert en réalisant une découpe le long de la ligne de faiblesse 30, laquelle intercepte en deux points le bord non rectiligne 28 de la zone de fermeture 20. Une ouverture 26 est formée et s'étend entre les deux dits points du bord 28.

A la figure 5C, le produit échantillon contenu dans le compartiment 24 est distribué via l'ouverture 26.

A la figure 5D, le contenu du compartiment 22 est distribué de façon identique à la façon dont le produit contenu dans un tube conventionnel est distribué. Typiquement, la casquette 16 est ouverte, et le produit sort via l'orifice 15 de la capsule 8 en réponse à une pression exercée sur les parois déformables du tube.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Tube souple (1) d'axe X, dont une première extrémité délimite un orifice de sortie (7), une seconde extrémité (3) opposée à la première étant fermée selon une zone de fermeture d'extrémité (23) obtenue par la fixation sur lui même, notamment par soudage ou collage, d'un bord d'extrémité dudit tube, le tube comprenant en outre au moins une zone de fermeture intermédiaire (20) formée entre les première et seconde extrémités, à distance non nulle de ces dernières, et obtenue par la fixation sur elle même, selon au moins une ligne transversale audit axe X, d'une paroi dudit tube, de manière à définir au moins deux compartiments (22, 24) isolés l'un de l'autre :
i) un premier compartiment (22) communiquant avec ledit orifice de sortie, et contenant un premier produit ; et
ii) un second compartiment (24) formé entre lesdites zones de fermeture (20, 23), et contenant un second produit, identique ou différent du premier,
**caractérisé en ce que** la zone de fermeture intermédiaire (20) comprend des moyens, notamment sous forme d'une ligne de faiblesse ou d'une prédécoupe (21), pour faciliter la séparation des deux compartiments.

2. Tube (1) selon la revendication 1 **caractérisé en ce que** les moyens pour faciliter la séparation se rompent sous l'effet d'une traction manuelle exercée sur chacun des deux compartiments.

3. Tube (1) selon la revendication 1 ou 2 **caractérisé en ce que** l'une au moins desdites zones de fermeture (20, 23) présente un bord non rectiligne (28) de manière à permettre, lors de l'ouverture du second compartiment (24), de délimiter un passage de sortie localisé (29) pour le produit contenu dans le second compartiment.

4. Tube (1) selon la revendication 3 **caractérisé en ce que** ledit bord non rectiligne est formé par ladite zone de fermeture intermédiaire (20) et délimite une excroissance (29) en communication avec le second compartiment (24).

5. Tube (1) selon l'une quelconque des revendications qui précèdent **caractérisé en ce qu'**il comprend des moyens, notamment sous forme d'une amorce de découpe (25) ou d'une ligne de faiblesse (30) pour favoriser l'ouverture manuelle du second compartiment (24).

6. Tube (1) selon l'une quelconque des revendications qui précèdent **caractérisé en ce qu'**il comprend un corps tubulaire (2) obtenu par extrusion d'une couche d'au moins un matériau thermoplastique, notamment un polyéthylène, haute ou basse densité, ou un polypropylène, ou par laminage ou coextrusion d'un complexe à plusieurs couches comprenant au moins un matériau thermoplastique.

7. Tube (1) selon la revendication 6 **caractérisé en ce que** l'orifice de sortie (7) est délimité par une tête (4), montée sur le corps tubulaire (2), notamment par soudage ou collage, et obtenue de préférence par injection.

8. Tube (1) selon l'une quelconque des revendications qui précèdent **caractérisé en ce que** la zone de fermeture d'extrémité (23) et la zone de fermeture intermédiaire (20) sont obtenues par collage ou soudure, notamment à chaud ou aux ultra-sons.

9. Tube (1) selon l'une quelconque des revendications qui précèdent **caractérisé en ce que** la première extrémité est équipée d'une capsule de distribution (8) comprenant un orifice (15) pour la distribution du produit, en communication, au moins sélective, avec ledit orifice de sortie (7), et un élément de fermeture (16, 17) pour obturer de manière réversible ledit orifice de distribution.

10. Tube (1) selon la revendication 9 **caractérisé en ce que** la capsule de distribution (8) comprend un corps (9) monté fixement sur le tube, notamment par claquage ou par vissage, et délimitant ledit orifice de distribution (15), ledit élément de fermeture (16) étant vissé sur le corps (9) ou articulé sur ce dernier, notamment via une charnière film ou une charnière à effet ressort.

11. Procédé de conditionnement à l'intérieur d'un tube souple (1) d'axe X, d'un produit et d'un produit échantillon associé audit produit, ledit procédé consistant à :
i) par une extrémité ouverte (3) du tube, opposée à une extrémité fermée, introduire ledit produit jusqu'à un niveau de remplissage situé à distance non nulle de l'extrémité ouverte (3) ;
ii) réaliser une zone de fermeture intermédiaire (20) au dessus dudit niveau de remplissage, et à distance non nulle de ladite extrémité ouverte (3), en fixant sur elle même, selon au moins une ligne transversale audit axe X, une paroi latérale du tube, de manière à obturer un premier compartiment (22) formé d'un premier côté de ladite zone de fermeture intermédiaire (20);
iii) par ladite extrémité ouverte (3), introduire le produit échantillon au dessus de ladite zone de fermeture intermédiaire (20) ; et
iv) réaliser une zone de fermeture d'extrémité (23) en fixant sur lui même un bord d'extrémité dudit tube, de manière à former, du côté de la zone de fermeture intermédiaire (20) opposé au premier compartiment (22), un second compartiment (24) contenant le produit échantillon de manière isolée du produit contenu dans le premier compartiment (22), et
v) réaliser des moyens, notamment sous forme d'une ligne de faiblesse ou d'une prédécoupe (21), pour faciliter la séparation ultérieure des deux compartiments.

12. ― Procédé pour le conditionnement d'un produit à l'intérieur d'un tube souple (1) d'axe X, ledit procédé consistant à :
i) par une extrémité ouverte (3) du tube, opposée à une extrémité fermée, introduire le produit dans ledit tube ;
ii) réaliser une zone de fermeture d'extrémité (23) en fixant sur lui même un bord d'extrémité dudit tube ;
iii) réaliser une zone de fermeture intermédiaire (20) à distance non nulle de ladite zone de fermeture d'extrémité (23), en fixant sur elle même, selon au moins une ligne transversale audit axe X, une paroi latérale du tube, de manière à former, d'un côté de la zone de fermeture intermédiaire, un premier compartiment (22) contenant une première partie du produit introduit en i) et de l'autre côté de la zone de fermeture intermédiaire, un second compartiment (24), isolé du premier, et contenant une seconde partie du produit introduit en i), et
iv) réaliser des moyens, notamment sous forme d'une ligne de faiblesse ou d'une prédécoupe (21), pour faciliter la séparation ultérieure des deux compartiments.

13. Procédé selon la revendication 11 ou 12 **caractérisé en ce que** le produit et le produit échantillon sont des produits à usage cosmétique.

## Claims

1. Flexible tube (1) of axis X, a first end of which delimits an outlet orifice (7), a second end (3), opposite the first, being closed off along an end sealed zone (23) obtained by sealing, in particular by welding or bonding, an end edge of the said tube to itself, the tube also comprising at least one intermediate sealed zone (20) formed between the first and second ends, at a non-zero distance from the latter, and obtained by sealing, along at least one line transverse to the said axis X, a wall of the said tube to itself, so as to define at least two compartments (22, 24) isolated from one another:
(i) a first compartment (22) in communication with the said outlet orifice, and containing a first product; and
(ii) a second compartment (24) formed between the said sealed zones (20, 23), and containing a second product, identical to or different from the first,
**characterized in that** the intermediate sealed zone (20) comprises means, in particular in the form of a line of weakness or a pre-cut (21) for facilitating the separation of the two compartments.

2. Tube (1) according to Claim 1, **characterized in that** the means for facilitating separation tear under the effect of a manual tensile force exerted on each of the two compartments.

3. Tube (1) according to Claim 1 or 2, **characterized in that** at least one of the said sealed zones (20, 23) has an edge (28) which is not straight so as, when the second compartment (24) is opened, to delimit a local outlet passage (29) for the product contained in the second compartment.

4. Tube (1) according to Claim 3, **characterized in that** the said non-straight edge is formed by the said intermediate sealed zone (20) and delimits a protuberance (29) in communication with the second compartment (24).

5. Tube (1) according to any one of the preceding claims, **characterized in that** it comprises means, in particular in the form of a tear aid (25) or line of weakness (30), for facilitating manual opening of the second compartment (24).

6. Tube (1) according to any one of the preceding claims, **characterized in that** it comprises a tubular body (2) obtained by extrusion of a layer of at least one thermoplastic material, in particular a high- or low-density polyethylene or a polypropylene, or by laminating or co-extrusion of a composite with several layers comprising at least one thermoplastic material.

7. Tube (1) according to Claim 6, **characterized in that** the outlet orifice (7) is delimited by a head (4) mounted on the tubular body (2), in particular by welding or bonding, and obtained preferably by injection-moulding.

8. Tube (1) according to any one of the preceding claims, **characterized in that** the end sealed zone (23) and the intermediate sealed zone (20) are obtained by bonding or welding, in particular using heat or ultrasound.

9. Tube (1) according to any one of the preceding claims, **characterized in that** the first end is equipped with a dispensing cap (8) comprising an orifice (15) for dispensing the product, in communication, at least selectively, with the said outlet orifice (7), and a closure element (16, 17) for closing off the said dispensing orifice reversibly.

10. Tube (1) according to Claim 9, **characterized in that** the dispensing cap (8) comprises a body (9) mounted fixedly on the tube, in particular by snapping or screwing, and delimiting the said dispensing orifice (15), the said closure element (16) being screwed onto the body (9) or hinged on the latter, in particular via a film hinge or a spring-effect hinge.

11. Method of packaging, inside a flexible tube (1) of axis X, a product and a product sample associated with the said product, the said method consisting in:
(i) introducing the said product, via an open end (3) of the tube, opposite a closed end, up to a filling level at a non-zero distance from the open end (3);
(ii) creating an intermediate sealed zone (20) above the said filling level, at a non-zero distance from the said open end (3), by sealing, along at least one line transverse to the said axis X, a side wall of the tube to itself, so as to close off a first compartment (22) formed on a first side of the said intermediate sealed zone (20);
(iii) introducing the product sample, via the said open end (3), above the said intermediate sealed zone (20);
(iv) creating an end sealed zone (23) by sealing an end edge of the said tube to itself, so as to form, on the side of the intermediate sealed zone (20) opposite the first compartment (22), a second compartment (24) containing the product sample, isolated from the product contained in the first compartment (22); and
(v) creating means, in particular in the form of a line of weakness or a pre-cut (21), for facilitating the subsequent separation of the two compartments.

12. Method of packaging a product inside a flexible tube (1) of axis X, the said method consisting in:
(i) introducing the product into the said tube, via an open end (3) of the tube, opposite a closed end;
(ii) creating an end sealed zone (23) by sealing an end edge of the said tube to itself;
(iii) creating an intermediate sealed zone (20) at a non-zero distance from the said end sealed zone (23), by sealing, along at least one line transverse to the said axis X, a side wall of the tube to itself, so as to form, on one side of the intermediate sealed zone, a first compartment (22) containing a first portion of the product introduced at (i) and, on the other side of the intermediate sealed zone, a second compartment (24), isolated from the first, and containing a second portion of the product introduced at (i); and
(iv) creating means, in particular in the form of a line of weakness or a pre-cut (21), for facilitating the subsequent separation of the two compartments.

13. Method according to Claim 11 or 12, **characterized in that** the product and the product sample are products for cosmetic use.

## Patentansprüche

1. Geschmeidige Tube (1) mit einer Achse X, von der ein erstes Ende eine Ausgangsöffnung (7) begrenzt, während das zweite, dem ersten gegenüberliegende Ende (3) entlang einer Endverschlusszone (23) verschlossen ist, die durch das Befestigen eines Endrands der Tube auf sich selbst, insbesondere durch Schweißen oder Kleben, erhalten wird, wobei die Tube außerdem mindestens eine Zwischenverschlusszone (20) aufweist; die zwischen dem ersten und dem zweiten Ende in einem Abstand ungleich Null zu diesen ausgebildet ist und durch Befestigung einer Wand der Tube an sich selbst entlang mindestens einer zur Achse X querliegenden Linie erhalten wird, um mindestens zwei voneinander isolierte Abteile (22, 24) zu definieren:
i) ein erstes Abteil (22), das mit der Ausgangsöffnung in Verbindung steht und ein erstes Produkt enthält, und
ii) ein zweites Abteil (24), das zwischen den Verschlusszonen (20, 23) ausgebildet ist und ein zweites Produkt gleich dem ersten oder vom ersten verschieden enthält,
**dadurch gekennzeichnet, dass** die Zwischenverschlusszone (20) Mittel, insbesondere in Form einer Schwächungslinie oder eines Vorschnitts (21) enthält, um die Trennung der beiden Abteile zu erleichtern.

2. Tube (1) nach Anspruch 1, **dadurch gekennzeichnet, dass** die Mittel zur Erleichterung der Trennung unter der Wirkung eines manuellen Zugs auf jedes der beiden Abteile reißen.

3. Tube (1) nach Anspruch 1 oder 2, **dadurch gekennzeichnet, dass** mindestens eine der Verschlusszonen (20, 23) einen nicht geradlinigen Rand (28) aufweist, um es beim Öffnen des zweiten Abteils (24) zu ermöglichen, einen lokalisierten Ausgangsdurchgang (29) für das im zweiten Abteil enthaltene Produkt zu begrenzen.

4. Tube (1) nach Anspruch 3, **dadurch gekennzeichnet, dass** der nicht geradlinige Rand von der Zwischenverschlusszone (20) gebildet wird und eine Ausstülpung (29) begrenzt, die mit dem zweiten Abteil (24) in Verbindung steht.

5. Tube (1) nach einem der vorhergehenden Ansprüche, **dadurch gekennzeichnet, dass** sie Mittel, insbesondere in Form eines Schnittanrisses (25) oder einer Schwächungslinie (30) aufweist, um die manuelle Öffnung des zweiten Abteils (24) zu erleichtern.

6. Tube (1) nach einem der vorhergehenden Ansprüche, **dadurch gekennzeichnet, dass** sie einen rohrförmigen Körper (2) aufweist, der durch Extrusion einer Schicht aus mindestens einem thermoplastischen Material, insbesondere einem Polyethylen hoher oder niedriger Dichte, oder einem Polypropylen, oder durch Walzen oder Koextrusion eines mehrschichtigen Komplexes erhalten wird, der mindestens ein thermoplastisches Material enthält.

7. Tube (1) nach Anspruch 6, **dadurch gekennzeichnet, dass** die Ausgangsöffnung (7) von einem Kopf (4) begrenzt wird, der insbesondere durch Schweißen oder Kleben auf den rohrförmigen Körper (2) aufgesetzt ist und vorzugsweise durch Spritzen erhalten wird.

8. Tube (1) nach einem der vorhergehenden Ansprüche, **dadurch gekennzeichnet, dass** die Endverschlusszone (23) und die Zwischenverschlusszone (20) durch Kleben oder Schweißen, insbesondere durch Heißkleben oder -schweißen oder durch Ultraschallkleben oder -schweißen, erhalten werden.

9. Tube (1) nach einem der vorhergehenden Ansprüche, **dadurch gekennzeichnet, dass** das erste Ende mit einer Ausgabekapsel (8) versehen ist, die eine Öffnung (15) für die Ausgabe des Produkts, die zumindest selektiv mit der Ausgangsöffnung (7) in Verbindung steht, und ein Verschlusselement (16, 17) aufweist, um die Ausgabeöffnung umkehrbar zu verschließen.

10. Tube (1) nach Anspruch 9, **dadurch gekennzeichnet, dass** die Ausgabekapsel (8) einen Körper (9) aufweist, der insbesondere durch Einschnappen oder Verschrauben fest auf die Tube montiert ist und die Ausgabeöffnung (15) begrenzt, wobei das Verschlusselement (16) auf den Körper (9) geschraubt oder an diesen angelenkt ist, insbesondere über ein Folienscharnier oder ein Scharnier mit Federwirkung.

11. Verfahren zur Verpackung eines Produkts und einer zum Produkt gehörenden Produktprobe innerhalb einer geschmeidigen Tube (1) mit einer Achse X, wobei das Verfahren darin besteht:
i) über ein offenes Ende (3) der Tube, das einem geschlossenen Ende gegenüberliegt, das Produkt bis zu einem Füllpegel einzufüllen, der sich in einem Abstand ungleich Null vom offenen Ende (3) befindet;
ii) eine Zwischenverschlusszone (20) oberhalb des Füllpegels und in einem Abstand ungleich Null vom offenen Ende (3) herzustellen, indem eine Seitenwand der Tube entlang zumindest einer zur Achse X querliegenden Linie auf sich selbst befestigt wird, um ein erstes Abteil (22) zu verschließen, das auf einer ersten Seite der Zwischenverschlusszone (20) ausgebildet ist;
iii) über das offene Ende (3) das Probeprodukt oberhalb der Zwischenverschlusszone (20) einzuführen; und
iv) eine Endverschlusszone (23) herzustellen, indem ein Endrand der Tube auf sich selbst befestigt wird, um auf der Seite der Zwischenverschlusszone (20) entgegengesetzt zum ersten Abteil (22) ein zweites Abteil (24) zu bilden, das das Probeprodukt vom im ersten Abteil (22) enthaltenen Produkt isoliert enthält; und
v) die Mittel insbesondere in Form einer Schwächungslinie oder eines Vorschnitts (21) herzustellen, um die spätere Trennung der beiden Abteile zu erleichtern.

12. Verfahren zur Verpackung eines Produkts innerhalb einer geschmeidigen Tube (1) mit einer Achse X, wobei das Verfahren darin besteht:
i) über ein offenes Ende (3) der Tube entgegengesetzt zu einem geschlossenen Ende das Produkt in die Tube einzuführen;
ii) eine Endverschlusszone (23) herzustellen, indem ein Endrand der Tube auf sich selbst befestigt wird;
iii) eine Zwischenverschlusszone (20) in einem Abstand ungleich Null von der Endverschlusszone (23) herzustellen, indem eine Seitenwand der Tube entlang mindestens einer zur Achse querliegenden Linie auf sich selbst befestigt wird, um auf einer Seite der Zwischenverschlusszone ein erstes Abteil (22), das einen ersten Teil des in i) eingeführten Produkts enthält, und auf der anderen Seite der Zwischenverschlusszone ein zweites Abteil (24) zu bilden, das vom ersten isoliert ist und einen zweiten Teil des in i) eingeführten Produkts enthält, und
iv) Mittel insbesondere in Form einer Schwächungslinie oder eines Vorschnitts (21) herzustellen, um die spätere Trennung der beiden Abteile zu erleichtern.

13. Verfahren nach Anspruch 11 oder 12, **dadurch gekennzeichnet, dass** das Produkt und die Produktprobe Produkte zur kosmetischen Verwendung sind.
